# EUROPÄISCHE PATENTSCHRIFT

(11) **EP 0 692 839 B1**
(45) Veröffentlichungstag und Bekanntmachung des Hinweises auf die Patenterteilung: **07.06.2000**
(21) Anmeldenummer: 95110398.5
(22) Anmeldetag: 04.07.1995
(51) Int. Cl.: H01Q 1/28, H01Q 1/08

(54) **Verstauen und Entfalten des Antennesystems eines Scatterometers auf einem Satelliten**
Unfolding and stowing the antenna system of a satellite-borne scatterometer
Procédé pour arrimer et déployer un système d'antennes d'un dispositif de mesure de dispersion d'ondes, embarqué sur un satellite

(30) Priorität: 11.07.1994 DE 4424029
(43) Veröffentlichungstag der Anmeldung: 17.01.1996
(73) Patentinhaber: DORNIER GmbH, 88039 Friedrichshafen (DE)
(72) Erfinder: Herrmann,Jörg, Dipl. Ing., D-88682 Salem (DE)

(56) Entgegenhaltungen:
- FR-A- 2 529 347
- 18TH EUROPEAN MICROWAVE CONFERENCE 88, 12.September 1988 - 15.September 1988 STOCKHOLM,SWEDEN, Seiten 289-294, XP 000011214 PETERSSON ET AL. 'The planar array antennas for the European remote sensing satellite ERS-1'

## Beschreibung

Die Erfindung betrifft ein Antennensystem eines Scatterometers, bestehend aus drei Antennenelementen, sowie Haltevorrichtungen, Drehvorrichtungen und Verriegelungsvorrichtungen und einem Hohlleiterspeisesystem, das dazu bestimmt ist, auf einer Satellitenplattform mit Erdorientierung betrieben zu werden.

### Aufgabe der Erfindung ist:

a) Das Antennensystem des Scatterometers soll auf einer Satellitenplattform untergebracht werden, die gleichzeitig ein Mikrowellen-Imaging-Radiometer tragen soll, welches ohne geeignete Schutzmaßnahmen vor der Sendefunktion des Scatterometers in seiner Funktion erheblich gestört würde. Es ist daher erforderlich, das Antennensystem des Scatterometers auf der gegenüberliegenden Seite zum Radiometer an der Satellitenplattform anzuordnen, sodaß in der Flugkonfiguration beide Sensorsysteme arbeiten können, ohne sich gegenseitig zu stören.
b) Gleichzeitig muß die Satellitenplattform ein maximales Volumen und/oder eine maximale Querschnittsfläche orthogonal zur Startachse der Trägerrakete haben, um die Unterbringung von Elektronikgeräten und Zubehör im Inneren der Plattform in ausreichendem Maße sicherstellen zu können.
c) Diese vorgenannte Anforderung wird durch die Begrenzung durch das Nutzlastvolumen der Trägerrakete limitiert.
d) Gleichzeitig ist sicherzustellen, daß im Fall des Nichtentfaltens der ausfaltbaren Antennenelemente keine anderen Funktionen des Satelliten und seiner Nutzlasten, außer der des Scatterometers selber, gestört werden.
e) Alle erforderlichen Mechanismen für Verstauung und Entfaltung des Antennensystems des Scatterometers sollen keine aufwendigen oder nichtbekannten oder risikobehafteten Technologien beinhalten.
f) Für den Betrieb des Scatterometers müssen die drei Elemente des Antennensystems in eine Y-Stellung gebracht werden, unabhängig davon, wie sie für den Start an der Plattform verstaut wurden, um die hierfür geltenden Anforderungen zu erfüllen.
g) Die Y-Stellung muß von hoher Kompaktheit sein. Das heißt, die drei Elemente müssen dicht zusammenstehen, die Störung der Antennenfelder der drei Elemente untereinander muß jedoch gering bleiben.
h) Die Lage der entfalteten Konfiguration der Elemente relativ zur Satellitenplattform und zu den anderen Nutzlasten des Satelliten muß so sein, daß alle möglichen Störungen der Scatterometerfunktionen sowie der Funktionen der Satellitenplattform und der übrigen Nutzlasten vermieden oder minimiert werden.
i) Bei notwendigen Entfaltvorgängen von Antennenelementen des Scatterometers dürfen keine Kollisionen mit anderen Bestandteilen des Satelliten oder seiner Nutzlasten auftreten.
j) Die verstauten Antennenelemente müssen mit den Randbedingungen der Trägerraketen verträglich sein.
k) Die ausgefalteten Antennenelemente müssen über Strukturen von hoher Steifigkeit und geringer thermomechanischer Verformbarkeit an der Satellitenplattform befestigt sein, sodaß eine hohe Formstabilität der Y-Stellung eine hohe Stabilität der Ausrichtung der Antennenfelder untereinander und relativ zur Plattform sicherstellt.

Diese Aufgaben werden durch den Gegenstand des Hauptanspruchs gelöst; die Unteransprüche enthalten vorteilhafte Ausgestaltungen der Erfindung.

Die Erfindung wird nachfolgend anhand von Figuren beschrieben.

Es zeigen:
- Fig. 1a und 1b: das Antennensystem eines Scatterometers in axonometrischer Darstellung und Startseitenansicht in der Startkonfiguration,
- Fig. 2a und 2b: das Antennensystem eines Scatterometers in axonometrischer Darstellung und Zenitseitenansich in der Flugkonfiguration,
- Fig. 3a und 3b: das Antennensystem eines Scatterometers in Ansichten von der Startseite und der Rückseite in der Flugkonfiguration,
- Fig. 4a und 4b: perspektivische Darstellung des zentralen Bereiches des Antennensystems eines Scatterometers in verstauter und entfalteter Position,
- Fig. 5: Schrittweise Darstellung des Entfaltvorganges der Antennensystems eines Scatterometers.

Das Antennensystem des Scatterometers besteht aus einem kürzeren (M, z.B. 2,2 m) und zwei längeren (A und F, z.B. je 3 m) Elementen. Die beiden längeren Antennenelemente A und F werden mit ihrer flachen Rückseite an der Satellitenplattform **1** mit ihrer Längsachse parallel oder nahezu parallel zur Startachse der Trägerrakete in deren nutzbarem Volumen **2** verstaut. Die beiden Elemente werden auf zwei aneinandergrenzende Seitenflächen der im Querschnitt rechteckigen Plattform verteil (Two-Face-Stowage). Dadurch kann die Plattform maximalen Querschnitt annehmen (Fig. 1). Die beiden Antennenelemente **A** und **F** befinden sich nicht in der für den Betrieb des Scatterometers geeigneten Lage. Element **A** wird auf der im Flug (Betrieb) späteren erdabgewandten und Element **F** auf der Seitenfläche untergebracht (Fig. 1 bis 3).
Das dritte kürzere Antennenelement **M** wird fest mit der Satellitenplattform verbunden an einer Stelle, die nach der Entfaltung der Elemente **A** und **F** zu einer kompakten Stellung der drei Elemente **M, A'** und **F'** zueinander führt (Fig. 1 bis 3). Das feste Element **M** ist von Anfang an so ausgerichtet, wie es für den Betrieb des Scatterometers erforderlich ist.

Element **A** wird durch die Drehung um eine einzige Achse **8** (Fig. 4) um etwa 180° von der verstauten Position auf der Zenitfläche der Satellitenplattform in die Betriebsposition des Elements **A'** und mit hoher Genauigkeit in ein Winkelverhältnis von ca. 135° zum festen Element **M** bewegt (Fig. 5). Die Lage der Drehachse ist optimiert für die beiden Positionen (verstaut und Betrieb).

Die verstaute Position des Elementes **A** ist optimiert für die Anforderungen der Trägerrakete, keine oder allenfalls akzeptable Störungen von Funktionen der Satellitenplattform und im Fall des Nichtentfaltens von anderen Nutzlasten des Satelliten.

Die Betriebsposition des Elements **A** ist optimiert für minimale Störung der Antennenfelder des Elements, maximale Stabilität der Antennenausrichtung, und kompakte Stellung der drei Elemente **A, F** und **M** in der Betriebsposition.

Der für die Entfaltung von Element **A** erforderliche Drehmechanismus **4** ist kombiniert mit einer Entlastungsvorrichtung zum Überstehen der Lasten während des Starts mit der Trägerrakete.

Während des Starts ist das verstaute Element **A** über eine ausreichende Zahl von Haltemechanismen an der Plattform befestigt, sodaß keine Schäden durch kritisches Eigenfrequenzverhalten von **A** entstehen können. Die Haltemechanismen werden vor dem Entfaltvorgang durch ein geeignetes Verfahren gelöst.

Das Element **A** wird von einem Dreharm **3**, der das Element mit dem Drehmechanismus **4** verbindet und der mit der Form der Satellitenplattform **1** und der geometrischen Umgebung in allen für ihn erforderlichen Positionen verträglich ist, von der verstauten in die Betriebsposition geführt.

Der Dreharm **3** von Element **A** wird bei Erreichen der Betriebsposition von einer Verriegelungsvorrichtung **5** erfaßt und fest mit der Plattform **1** verbunden (Fig. 4). Die Verriegelung erfaßt den Dreharm an einer Stelle, die möglichst dicht am Element **A** liegt, sodaß der freie Kragarm **10** nach der Verriegelung in seiner Länge minimiert ist.

Die Verriegelungsvorrichtung zu Element **A** beinhaltet gleichzeitig die erforderlichen Hohlleiterzuführungen für die Antennen des Elementes **A**. Hierbei wird eine verlustminimierte Verbindung der HF-Signalführung durch paßgenaues Verbinden von Choke-Flange-Enden sichergestellt.

Element **F** wird durch die Drehung um eine einzige Achse **9** um etwa 90° von der verstauten Position auf der Seitenfläche der Satellitenplattform in die Betriebsposition **F'** neben der Plattform und mit hoher Genauigkeit mit einem Winkelverhältnis von ca. 90° zur Betriebsposition des Elements **A** ca. 135° zum festen Element **M** bewegt (Fig. 5). Die Lage der Drehachse **9** ist optimiert für die beiden Positionen (verstaut und Betrieb).

Die verstaute Position des Elementes **F** ist optimiert für die Anforderungen der Trägerrakete, keine oder allenfalls akzeptable Störungen von Funktionen der Satellitenplattform und im Fall des Nichtentfaltens von anderen Nutzlasten des Satelliten.

Die Betriebsposition des Elements **F** ist optimiert für minimale Störung der Antennenfelder des Elements, maximale Stabilität der Antennenausrichtung, und kompakte Stellung der drei Elemente **A, F** und **M** in der Betriebsposition.

Der für die Entfaltung von Element **F** erforderliche Drehmechanismus **7** ist kombiniert mit einer Entlastungsvorrichtung zum Überstehen der Lasten während des Starts mit der Trägerrakete.

Während des Starts ist das verstaute Element **F** über eine ausreichende Zahl von Haltemechanismen an der Plattform befestigt, sodaß keine Schäden durch kritisches Eigenfrequenzverhalten von **F** entstehen können. Die Haltemechanismen werden vor dem Entfaltvorgang durch ein geeignetes Verfahren gelöst.

Das Element **F** wird von einem Dreharm **6**, der das Element mit dem Drehmechanismus **7** verbindet und der mit der Form der Satellitenplattform **1** und der geometrischen Umgebung in allen für ihn erforderlichen Positionen verträglich ist, von der verstauten in die Betriebsposition **F'** geführt.

Der Dreharm **6** von Element **F** wird bei Erreichen der Betriebsposition durch eine Verriegelungsvorrichtung fest mit der Plattform verbunden. Die Verriegelung ist in die Drehvorrichtung **7** integriert, sodaß der freie Kragarm nach der Verriegelung in seiner Länge minimiert ist.

Die kombinierte Dreh- und Verriegelungsvorrichtung **7** zu Element **F** beinhaltet gleichzeitig die erforderlichen Hohlleiterzuführungen für die Antennen des Elementes **F**. Hierbei wird eine verlustminimierte Verbindung der HF-Signalführung durch paßgenaues Verbinden von Choke-Flange-Enden sichergestellt.

Die kompakte Anordnung der drei Antennenelemente **A', F', M** im Betriebszustand stellt eine wesentliche Voraussetzung für die Minimierbarkeit der Zuleitungsverluste zwischen dem Scatterometer-Front-End und den einzelnen Antennen dar.

Beide Elemente **A** und **F** werden über Motorantriebe "sanft" entfaltet, sodaß störende Rückwirkungen auf die Satellitenplattform vermieden bzw. minimiert werden.

Durch die kompakte Anordnung können die Dreh- und Verriegelungsvorrichtungen **7** von **F** und die Verriegelungsvorrichtung **5** von **A** als kombinierte Einheit ausgelegt werden.

## Patentansprüche

1. Antennensystem eines Scatterometers - bestehend aus drei Antennenelementen (**A, F, M**), sowie Haltevorrichtungen, Drehvorrichtungen und Verriegelungsvorrichtungen und einem Hohlleiterspeisesystem, das dazu bestimmt ist, auf einer Satellitenplattform (**1**) mit Erdorientierung betrieben zu werden, **dadurch gekennzeichnet,** daß
- zwei (**A, F**) der drei Antennenelemente für den Start mit einer Trägerrakete mit der flachen Rückseite zwei benachbarten Aussenflächen der Satellitenplattform (**1**) zugewandt an dieser befestigt sind (Two-Face-Stowage),
- die Längsachsen der beiden verstauten Antennenelemente (**A, F**) parallel oder nahezu parallel zur Startachse der Trägerrakete angeordnet sind,
- in dieser Startkonfiguration ein Antennenelement (**A**) auf der im Betrieb des Satelliten der Erde abgewandten Außenflächen hin zu einer Längskante angeordnet ist und das zweite (**F**) auf der an diese Kante angrenzende Außenfläche, die orthogonal zur Flug- oder Flugquerachse des Satelliten im Betrieb steht, angebracht ist,
- das dritte Antennenelement (**M**) mit seiner flachen Rückseite an der im Satellitenbetrieb der Erde zugewandten Außenfläche fest untergebracht ist und sich mit seiner Längsachse senkrecht oder nahezu senkrecht zu den Längsachsen der beiden Antennenelemente (**A, F**) befindet.

2. Antennensystem nach Anspruch 1, das vor Inbetriebnahme des Scatterometers teilweise entfaltet wird, **dadurch gekennzeichnet,** daß die beiden Antennenelemente (**A, F**), die während der Startphase in Längsrichtung verstaut sind und durch Drehbewegung um jeweils eine einzige Achse (**8, 9**) von der verstauten Position in die Betriebsposition gebracht werfen.

3. Antennensystem nach einem der Ansprüche 1 bis 2, **dadurch gekennzeichnet,** daß die beiden entfaltbaren Element (**A, F**) mit hoher Genauigkeit in die entfaltete Position (Betriebsposition: **A', F'**) gebracht werden und folgende Anordnungsmerkmale aufweisen:
a) Winkel zwischen den Längsachsen **A'** und **F'** ca. 90°,
b) Winkel zwischen den Längsachsen **A'** und **F'** und der von **M** jeweils ca. 135°,
c) die drei Ebenen, die von den Längsachsen der drei Antennenelemente und den drei Nadirvektoren als Flächennormalen beschrieben werden, liegen parallel oder nahezu parallel zueinander.

4. Antennensystem nach einem der Ansprüche 1 bis 3, **dadurch gekennzeichnet,** daß die freien Kragarme (**6, 10**) der entfalteten Elemente (**A', F'**) für die Randbedingungen durch den Satelliten in ihrer Länge minimiert sind (< 1000 mm).

5. Antennensystem nach einem der Ansprüche 1 bis 4, **dadurch gekennzeichnet,** daß die Vorrichtung (**5**) zur Verriegelung von (**A'**) in örtlicher Nähe ( < 300 mm) zum Drehmechanismus (**7**) für die Entfaltung von (**F**) nach (**F'**) untergebracht ist.

6. Antennensystem nach einem der Ansprüche 1 bis 5, **dadurch gekennzeichnet,** daß die Vorrichtung (**5**) zur Verriegelung (**A'**) und der Drehmechanismus (7) für die Entfaltung von (**F**) nach (**F'**) in örtlicher Nähe (< 300 mm) zum Antennenelement (**M**) untergebracht sind.

7. Antennensystem nach einem der Ansprüche 1 bis 5, **dadurch gekennzeichnet,** daß zur Speisung der beiden entfalteten Antennenelemente (**A', F'**) mit Hochfrequenzsignalen paßgenaue Verbindungen von Choke-Flange-Enden für die zugehörigen Hohlleiterzuführungen für (**A'**) in der Verriegelungsvorrichtung (**5**) und für (**F'**) in dem Drehmechanismus (**7**) untergebracht sind.

## Claims

1. Antenna system of a scatterometer, comprising three antenna elements (**A, F, M**), as well as holding apparatuses, rotation apparatuses and locking apparatuses and a waveguide feed system, which is intended to be operated on an earth-oriented satellite platform (**1**), characterized in that
- two (**A, F**) of the three antenna elements are mounted on the satellite platform (**1**) for launching by means of a carrier rocket, with the flat rear side facing two adjacent outer surfaces of said satellite platform (**1**) (two-face stowage), - the longitudinal axes of the two stowed antenna elements (**A, F**) are arranged parallel, or approximately parallel, to the launch axis of the carrier rocket,
- in this launch configuration, one antenna element (**A**) is arranged towards a longitudinal edge on the outer surfaces facing away from the earth during operation of the satellite, and the second (**F**) is fitted on the outer surface which is adjacent to this edge and is orthogonal to the flight axis or transverse flight axis of the satellite during operation,
- the third antenna element (**M**) is accommodated with its flat rear side firmly against the outer surface which faces the earth during satellite operation, and is located with its longitudinal axis at right angles, or virtually at right angles, to the longitudinal axes of the two antenna elements (**A, F**).

2. Antenna system according to Claim 1, which is partially unfolded before the scatterometer is started up, characterized in that the two antenna elements (**A, F**) are stowed in the longitudinal direction during the launch phase and are moved from the stowed position to the operating position by rotational movement about in each case one single axis (**8, 9**).

3. Antenna system according to either of Claims 1 and 2, characterized in that the two unfoldable elements (**A, F**) are moved with high precision into the unfolded position (operating position: **A', F'**) and have the following arrangement features:
a) angle between the longitudinal axes **A'** and **F'** approximately 90°,
b) angle between the longitudinal axes **A'** and **F'** and that of **M** in each case approximately 135°,
c) the three planes which are described by the longitudinal axes of the three antenna elements and the three nadir vectors as normals to the surfaces lie parallel or virtually parallel to one another.

4. Antenna system according to one of Claims 1 to 3, characterized in that the lengths of the free cantilever arms (**6, 10**) of the unfolded elements **(A**', **F'**) are minimized for the boundary conditions by the satellite (< 1000 mm).

5. Antenna system according to one of Claims 1 to 4, characterized in that the apparatus (**5**) for locking (**A'**) is accommodated in the physical proximity (< 300 mm) of the rotation mechanism (**7**) for unfolding (**F**) after (**F'**).

6. Antenna system according to one of Claims 1 to 5, characterized in that the apparatus (**5**) for locking (**A'**) and the rotation mechanism (**7**) for unfolding (**F**) after (**F'**) are accommodated in the physical proximity (< 300 mm) of the antenna element (**M**).

7. Antenna system according to one of Claims 1 to 5, characterized in that, in order to supply the two unfolded antenna elements (**A', F'**) with radio-frequency signals, accurately fitting connections of choke-flange ends for the associated waveguide feeds for (**A'**) are accommodated in the locking apparatus (**5**), and those for (**F'**) are accommodated in the rotation mechanism (**7**).

## Revendications

1. Système d'antennes d'un dispositif de mesure de dispersion d'ondes, constitué de trois éléments d'antenne (A, F, M) ainsi que de dispositifs de maintien, de dispositifs de rotation et de dispositifs de verrouillage et d'un système d'alimentation en conducteurs creux qui lui est destiné, sur une plate-forme satellite (1) actionnée avec l'orientation de la terre, caractérisé en ce que
- deux (A, F) des trois éléments d'antenne sont fixés pour le lancement par une fusée porteuse à celle-ci avec leur face arrière plate dirigée vers deux surfaces extérieures voisines de la plate-forme satellite (1) (Two-Face-Stowage),
- les axes longitudinaux des deux éléments d'antenne (A, F) arrimés sont disposés parallèlement ou presque parallèlement à l'axe de lancement de la fusée porteuse,
- dans cette configuration de lancement, un élément d'antenne (A) est disposé sur les surfaces extérieures orientées vers la terre, pendant le fonctionnement du satellite, le long d'une arête longitudinale et le deuxième (F) est placé sur la surface extérieure jouxtant cette arête, orthogonale à l'axe du vol ou à l'axe transversal au vol du satellite en fonctionnement,
- le troisième élément d'antenne (M) est logé solidement avec sa face arrière plate sur la surface extérieure orientée vers la terre pendant le fonctionnement du satellite et se trouve avec son axe longitudinal perpendiculaire ou presque perpendiculaire aux axes longitudinaux des deux éléments d'antenne (A, F).

2. Système d'antennes selon la revendication 1, qui est déployé partiellement avant la mise en fonctionnement du dispositif de mesure de dispersion d'ondes, caractérisé en ce que les deux éléments d'antenne (A, F), qui sont stockés dans la direction longitudinale pendant la phase de lancement, sont amenés de la position de stockage à la position de fonctionnement par un mouvement de rotation autour d'un axe respectif unique (8, 9).

3. Système d'antennes selon l'une des revendications 1 à 2, caractérisé en ce que les deux éléments d'antenne (A, F) pouvant être déployés, sont amenés à leur position déployée (position de fonctionnement : A', F') avec une grande précision et présentent les caractéristiques de position suivantes :
a) angle entre les axes longitudinaux A' et F' d'environ 90°,
b) angle entre les axes longitudinaux A' et F' et celui de M respectivement d'environ 135°,
c) les trois plans décrits comme des normales de surface aux axes longitudinaux des trois éléments d'antenne et aux trois vecteurs de nadir, se trouvent parallèles ou presque parallèles l'un par rapport à l'autre.

4. Système d'antennes selon l'une des revendications 1 à 3, caractérisé en ce que les bras de maintien libres (6, 10) des éléments déployés (A', F') sont de longueur minimisée (<1000 mm) pour les conditions aux limites du satellite.

5. Système d'antennes selon l'une des revendications 1 à 4, caractérisé en ce que le dispositif (5) de verrouillage de (A') est logé à proximité géographique (<300 mm) du mécanisme de rotation (7) pour le déploiement de (F) vers (F').

6. Système d'antennes selon l'une des revendications 1 à 5, caractérisé en ce que le dispositif (5) pour le verrouillage (A') et le mécanisme de rotation (7) pour le déploiement de (F) vers (F') sont logés à proximité géographique (<300 mm) de l'élément d'antenne (M).

7. Système d'antennes selon l'une des revendications 1 à 5, caractérisé en ce que pour l'alimentation en signaux de haute fréquence des deux éléments d'antenne (A', F') déployés, des liaisons des extrémités des brides à pièges adaptées avec précision sont logées dans le dispositif (5) de verrouillage pour (A') et dans le mécanisme de rotation (7) pour (F') pour le passage des conducteurs creux correspondants.
